# EUROPÄISCHE PATENTSCHRIFT

(11) **EP 0 573 396 B1**
(45) Veröffentlichungstag und Bekanntmachung des Hinweises auf die Patenterteilung: **27.03.1996**
(21) Anmeldenummer: 93810395.9
(22) Anmeldetag: 01.06.1993
(51) Int. Cl.: H01R 13/645

(54) **Steckverbindersystem**
Connector system
Système de connecteur

(30) Priorität: 02.06.1992 CH 1770/92
(43) Veröffentlichungstag der Anmeldung: 08.12.1993
(73) Patentinhaber: Frech, Fridolin Alois, CH-8488 Turbenthal (CH)
(72) Erfinder: Frech, Fridolin Alois, CH-8488 Turbenthal (CH)
(74) Vertreter: Patentanwälte Breiter + Wiedmer AG

(56) Entgegenhaltungen:
- CH-A- 549 880
- DE-U- 8 325 310

## Beschreibung

Die vorliegende Erfindung bezieht sich auf ein Steckverbindersystem für mehrpolige elektrische Stecker gemäss den Merkmalen des Oberbegriffs von Patentanspruch 1.

Es sind verschiedenste Fabrikate von Steckverbindern auf dem Markt, beispielsweise mit 4, 6, 8, 10, 12, 14 oder mehr Polen, wie die Kontakte auch genannt werden. Unerlaubte, unrichtige, falsche, nicht systemkonforme, artfremde oder systemschädliche Anschlüsse werden vermieden, indem die Steckverbinder bestimmte geometrische Formen und/oder äussere Abmessungen haben. Für jede Kontaktanzahl muss also eine bestimmte geometrische Form geschaffen werden, was in bezug auf Herstellung, Lagerhaltung und Verarbeitung kompliziert und aufwendig ist. Immerhin ist jedoch gewährleistet, dass sowohl Buchsen- als auch Stiftkontakte exakt aufeinander geführt werden.

Bei runden Steckverbindern wird durch ineinandergeführte Nase und Nut gewährleistet, dass die Kontakte exakt aufeinander liegen. Unerwünschte Anschlüsse runder Steckverbinder können durch unterschiedliche Durchmesserausbildung oder Isolierkörperverdrehung verhindert werden. Für diesbezügliche bekannte Bauteile wird beispielsweise auf die Firmenschrift "Runde Industrie-Steckverbinder, CA-COM und CA-COM-B" der Firma ITT-Cannon (C1/680) verwiesen.

Die DE-U-8325310 zeigt eine Codiervorrichtung für Mehrfach-Steckverbindungen mit einer nach Bedarf veränderbaren Einheit. Die Haltevorrichtung mit einsetzbaren Codierelementen ist, in Steckrichtung betrachtet, ausserhalb des Kontaktbereichs angeordnet. Nicht von Codierelementen besetzte Ausnehmungen der Codierelement-Haltevorrichtung sind Aufnahmeräume für die überstehenden freien Enden der eingesetzten Codierelemente der gegenüberliegenden Codierelement-Haltevorrichtung. Die Codierelement-Haltevorrichtung ist einstückig an der Stecker-Halterung als Kragarm ausgebildet und unmittelbar benachbart zur Steckerleiste. Die Stirnfläche der Stecker-Halterung ist seitlich nicht überstehend und in Verlängerung derselben in Steckrichtung (S) ausgebildet. Kontakt- und Codierbereich liegen auf einer Ebene und sind eng miteinander verflochten, es sind nur von vorne montierbare Stecker möglich.

Der Erfindung liegt die Aufgabe zugrunde, ein Steckverbindersystem der eingangs genannten Art mit einer Codiervorrichtung mit grösserer mechanischer Belastbarkeit und erhöhtem mechanischem Beschädigungsschutz zu schaffen, welches unerwünschte Anschlüsse von Standardsteckern an Doseneinsätzen vermeidet.

Die Aufgabe wird erfindungsgemäss gelöst durch ein Steckverbindersystem mit den Merkmalen von Patentanspruch 1. Weiterbildende und spezielle Ausführungsformen der Erfindung sind Gegenstand von abhängigen Patentansprüchen.

Durch die räumliche Trennung sind Codier- und Kontaktsystem unabhängig voneinander, das Kontaktsystem kann auch auswechselbar mit dem Codiersystem verbunden sein.

Runde Steckverbindersysteme mit einem der Positionierung des Steckers dienenden, Nase-/Nutpaar haben mit der vorliegenden Erfindung nichts zu tun, weil sie keine auswechselbaren Codierelemente haben und - dies ist von besonderer Bedeutung - das unveränderbare Nase-/Nutpaar im gleichen Bereich wie das Kontaktsystem liegt.

Zweckmässig ist das Codiersystem als an sich bekannte, ineinandersteckbare Kamm-/Nutenpaare ausgebildet. In der Praxis werden bevorzugt 2 bis 5, insbesondere 3 oder 4 Kamm-/Nutenpaare ausgebildet, wobei diese Anzahl mit n bezeichnet wird. Nach den Regeln der Kombinatorik können 0, 1, 2, .... oder n auswechselbare Keile positionsspezifisch in den n Nuten festgeklemmt werden. Ist z.B. in einer der n Nuten eines Steckdoseneinsatzes ein auswechselbarer Keil eingeklemmt, kann der Stecker nur eingeführt und der elektrische Kontakt hergestellt werden, wenn der Standard tecker an derselben Position keinen Kamm aufweist. Bei mehreren Nuten mit eingesetztem Keil, darf der Stecker an keiner entsprechenden Position einen Kamm aufweisen.

Bei n Nuten kann ein Keil in n Positionen festgeklemmt werden, zwei Keile an n.(n-1)/2 Positionen, n Keile in einer Position. Damit lassen sich bei entsprechender Kombination n.(n-1)+1 Codiermöglichkeiten erreichen, z.B. bei drei Nuten 3.2+1=7.

Es ist offensichtlich, dass mit der Erhöhung der Kamm-/Nutenpaare eine grössere Variationsmöglichkeit für das Codieren besteht, andrerseits wird jedoch das ganze Steckverbindersystem komplizierter und - insbesondere bei kleinen Steckern - kaum mehr problemlos handhabbar.

Bei einem einheitlich standardisiert ausgebildeten Steckverbindersystem wird lediglich das Codiersystem verändert und ein unerwünschter Anschluss von Standards teckern an Steckdoseneinsätze wird vermieden. Erfindungsgemäss kann dagegen bei verschiedenen Steckern, auch bei runden, derselbe Codierrahmen verwendet werden.

Obwohl die Anzahl von Kontakten eines Steckverbindersystems von eins bis mehrere hundert variieren kann, liegen die hier beachteten Anordnungen bei vier bis 16 Polen. In den unteren Kontaktzahlen des letzteren Bereichs sind drei, in den oberen Kontaktzahlen vier Kamm-/Nutenpaare für das Codiersystem vorteilhaft, obwohl diesbezüglich selbstverständlich keine Einschränkung besteht.

Das Steckergehäuse und der Codierrahmen für einen Steckdoseneinsatz, welcher im Rahmen der Erfindung auch Steckerbefestigung ist, sind vorzugsweise im wesentlichen rechteckig bzw. quadratisch ausgebildet, wobei Kämme und Nuten über den ganzen Umfang verteilt oder an einer Längsseite angeordnet sein können. Selbstverständlich kann ein Codierrahmen auch rund oder oval ausgebildet sein.

Wird in wenigstens eine Nut ein Keil eingelegt, bedeutet dies, dass an jedem Steckergehäuse an den entsprechenden Positionen wenigstens ein Kamm fehlen muss, sonst kann der Standardstecker nicht eingesteckt werden. Sind bei einem Steckergehäuse alle möglichen Kämme ausgebildet, kann dieser nur ohne Einlegen eines Keils in den Steckdoseneinsatz eingeführt werden. Fehlen bei einem Steckergehäuse alle Kämme, so kann der Standardstecker in alle Steckerbefestigungen eingeführt werden.

Obwohl in der Regel alle Querschnitte der Kamm-/Nutenpaare geometrisch gleich ausgebildet sind, bevorzugt im wesentlichen rechtwinklig, quadratisch, halbkreis-, trapez- oder dreieckförmig, liegt es im Rahmen der vorliegenden Erfindung, diese Querschnitte einzeln oder gruppenweise
- geometrisch unterschiedlich und/oder
- verschieden gross auszugestalten.

Damit kann die Anzahl von Variationen auch bei einer niedrigen Anzahl von Kamm-/Nutenpaaren praktisch unbegrenzt erhöht werden, das System wird jedoch komplizierter und teurer. Gruppenweise geometrisch unterschiedlich sind beispielsweise bei vier Kamm-/Nutenpaaren an den Positionen 1 und 2 rechteckige, an den Positionen 3 und 4 halbkreisförmige Querschitte. Bei einzel geometrisch unterschiedlichen Querschnitten sind dagegen beispielsweise die Positionen 1 und 3 rechteckig, die Positionen 2 und 4 halbkreisförmig. Bezüglich der Grösse der Querschnitte gilt entsprechendes.

Nach einer in der Praxis bevorzugten Ausführungsform sind die Kämme einstückig mit dem Steckergehäuse und die die Nuten bildenden Stege einstückig mit der Steckerbefestigung in dem Steckdoseneinsatz ausgebildet, sie können jedoch auch mit diesen verschweisst, verklebt oder verrastet sein. Für eine allfällige Ausbildung der Kämme an der Steckerbefestigung in dem Steckdoseneinsatz und der Stege am Steckergehäuse gilt entsprechendes. Kämme und/oder Stege können auch gesteckt oder verschraubt sein, was jedoch meist aufwendiger ist.

Für das erfindungsgemässe Steckverbindersystem bieten sich alle üblichen Materialien an, insbesondere spritzbare, formfeste Kunststoffe, wie Polyamide oder thermoplastische Polyester, jedoch auch Metalle, wie Aluminiumlegierungen. Bei Metallen ist in bekannter Weise auf die elektrische Isolation zu achten.

Die erfindungsgemässe räumliche Trennung von Codier- und Kontaktsystem in Steckrichtung erhöht nicht nur die Vielfalt, von besonderem Vorteil ist auch die mechanische Führung des Steckers ausserhalb der Dose durch den eine Gehäuseverlängerung bildenden Codierrahmen, welcher auch Schutz gegen eine mechanische Beschädigung bietet, sei es durch seitlichen Zug am Kabel oder durch Schläge.

Das Steckverbindersystem kann für alle elektrischen Anschlüsse von Steckern an Dosen verwendet werden, bei welcher unerwünschte elektrische Kontakte vermieden werden müssen. Die Verwendung für elektrische Anschlüsse an Kommunikationshaupt- und Peripheriegeräten ist besonders vorteilhaft, beispielsweise ISDN, Telefon, Terminal und Modem, sowie PC, Host oder Datennetzwerksysteme.

Das erfindungsgemässe Steckverbindersystem umfasst ein sicheres, flexibles Codiersystem, welches bei in Steckrichtung räumlich getrenntem Codier- und Kontaktsystem jederzeit veränderbar ist, was nicht nur einheitlich standardisierte Stecker und Steckdoseneinsätze ermöglicht, sondern auch für verschiedene Stecker dasselbe Codiersystem erlaubt. Damit kann die Wirtschaftlichkeit verbessert und die Anwendung vereinfacht, sowie die mechanische Stabilität und Führung des Steckverbindersystems erhöht werden. Die Erfindung wird anhand von in der Zeichnung dargestellten Ausführungsbeispielen, welche auch Gegenstand von abhängigen Ansprüchen sind, näher erläutert. Es zeigen schematisch:
- Fig. 1 eine aufgeschnittene Ansicht eines Steckverbindersystems,
- Fig. 2 eine perspektivische Ansicht eines Codierrahmens für eine Dose, mit Codierung,
- Fig. 3 eine perspektivische Vorderansicht eines Steckverbindersystems,
- Fig. 4 eine perspektivische Rückansicht des Steckverbindersystems gemäss Fig. 3,
- Fig. 5 ein Kombinationsschema mit einer Nut und einem Kamm,
- Fig. 6 ein Kombinationsschema mit zwei Nuten und zwei Kämmen, und
- Fig. 7 ein Kombinationsschema mit drei Nuten und drei Kämmen.

Das in Fig. 1 dargestellte Steckverbindersystem S umfasst im wesentlichen einen Codierrahmen 10 für eine Dose, der Bestandteil der Stecker- und Steckdosenbefestigung 11 (Fig. 2) ist, ein Steckergehäuse 12 und einen Steckdoseneinsatz 14.

Der nach oben abkragende Codierrahmen 10 ist einstückig mit einem umlaufenden, quadratischen Abdeckrahmen 16 ausgebildet, welcher im peripheren Bereich angeschrägt ist. Der Abdeckrahmen 16 kann sinngemäss eine Verteilerplatte, auch Panel genannt, sein, mit mehreren angeformten oder befestigten Codierrahmen 10. An einer Längsseite weist der Codierrahmen 10 nach innen abkragende Stege 18 auf, welche drei hinterschnittene Nuten 20 bilden. Zwei dieser hinterschnittenen Nuten, in den Positionen I und II, sind mit einem eingestossenen Keil 22 ausgefüllt. In Blickrichtung verengen sich die Nuten leicht, wodurch ein Klemmeffekt erzielt wird, welcher das Herausfallen der Keile 22 wirksam verhindert.

Das Steckergehäuse 12 weist einen in Position III in eine Nut 20 hineinragenden Kamm 24 auf. In den Positionen I und II ist nur noch ein kurzer Stumpf der Kämme zu erkennen, diese sind abgetrennt. Würde das Steckergehäuse 12 in den Positionen I und/oder II auch einen Kamm 24 aufweisen, könnte der Standardstecker 46 (Fig. 3) nicht eingeschoben werden.

Das aus den Nuten 20, den Keilen 22 und den Kämmen 24 bestehende Codiersystem 26 mit den Positionen I, II und III ist als eine auf einfache, jederzeit veränderbare Einheit ausserhalb des Kontaktbereichs des hier behandelten Standardsteckers 46 nach FCC ausgebildet. Die Veränderung erfolgt durch positionsspezifisches Einschieben bzw. Entfernen von Keilen 22 und/oder Kämmen 24. Details sind in Fig. 7 dargestellt.

In der perspektivischen Darstellung der Steckdosenbefestigung 11 gemäss Fig. 2 ist die Ausbildung des Codiersystems 26 (ohne die Kämme 24 des Steckergehäuses 12 gemäss Fig. 1) besser ersichtlich.

Der Keil 22 ist der Form der hinterschnittenen Nuten 20 angepasst. Er kann in Richtung des Pfeils 28, welche auch die Steckrichtung R ist, eingeschoben und in der entgegengesetzten Richtung wieder entfernt werden. Zur Erleichterung der Entfernung sind längsmittig zwei Aussparungen 30 angebracht.

Auf der mit Bezug auf den Abdeckrahmen 16 dem Codiersystem 26 entgegengesetzten Seite des Codierrahmens 10, im Kontaktbereich, ist ein Kragen 32 mit einer Führungslasche 34 für den in Fig. 2 nicht dargestellten Steckdoseneinsatz angeformt. Dieser Kragen 32 weist weiter zwei äussere Rastnasen 36 für die Rahmenbefestigung und vier innere Rastnasen 38 für den Steckdoseneinsatz 14 (Fig. 1) auf.

Fig. 3 zeigt ein Steckverbindersystem S in perspektivischer Darstellung mit einer Steckerbefestigung 11 und einem in Steckrichtung R eingeführten Stecker 40. Ein elektrisches Kabel 44 wird über einen flexiblen Kabelanschluss 42 in das Steckergehäuse 12 geführt, aus welchem ein auswechselbarer Standardstecker 46 herausragt, welcher die elektrischen Kontakte 48, Buchsen oder Stifte, im dargestellten Fall sogenannte Gleitkontakte, haltert.

Am Steckergehäuse 12 sind fünf längslaufende Kämme 24 angeordnet, welche mit den Nuten 20 und Keilen 22 das Codiersystem 26 (Fig. 1) bilden.

Der Stecker 40 gemäss Fig. 3 kann in einem nicht gezeigten Steckdoseneinsatz 14 (Fig. 1) nur eingeführt werden, wenn alle Nuten 20 des Codierrahmens 10 frei, also alle Keile 22 entfernt sind. Wird in eine oder in mehrere Nuten 20 ein Keil 22 eingeführt, muss der entsprechende Kamm 24 vom Steckergehäuse 12 entfernt sein, sonst kann der Stecker 40 nicht eingeführt werden.

In der Rückansicht gemäss Fig. 4 ist ein Verriegelungsbügel 50 dargestellt, welcher den eingesteckten Stecker 40 sichert.

Aus Fig. 3 sind die in Steckrichtung R räumlich getrennten Codier- und Kontaktbereiche besonders gut ersichtlich:
- Am Stecker 40 wird der Codierbereich durch die Kämme 24 am Steckergehäuse gebildet, der Kontaktbereich durch die elektrischen Kontakte 48.
- Nach dem vollständigen Einführen des Steckers liegen nicht entfernte Kämme 24 in nicht mit einem Keil 22 gefüllten Nuten 20 und bilden das Codiersystem 26, welches oberhalb des Abdeckrahmens 16 angeordnet ist. Die Kontakte 48 sind in den hinter dem Kragen 32 angeordneten, nicht sichtbaren Steckdoseneinsatz 14 (Fig. 1) eingesteckt und bilden das unterhalb des Abdeckrahmens 16 liegende Kontaktsystem.

Weiter ist aus Fig. 3 der erweiterte mechanische Schutz der Kontakte 48, des Standardsteckers 46, des Steckergehäuses 12 und insbesondere des Kabels 44 gut ersichtlich.

Die Kämme 24 sind mit dem Steckergehäuse 12 einstückig ausgebildet, sie können jedoch auch aufgeklebt, aufgeschweisst oder in eine entsprechend ausgebildete Nut eingeschoben sein. Dies gilt auch für den Aufsatz mit den Stegen 18 gemäss Fig. 2.

Die Steckerbefestigung 10 und das Steckergehäuse 12 können aus jedem in Formen gespritzten oder gegossenen sowie mechanisch bearbeitbaren Material bestehen. Wegen des Isolationsvermögens sind jedoch formfeste Kunststoffe bevorzugt.

In Fig. 5 ist ein Kombinationsschema mit einer Nut N und einem Kamm K dargestellt. Bei N 1.1 ist die Nut leer, bei N 1.2 ist ein Keil eingeschoben, was mit einem schwarzen Quadrat dargestellt ist. Der Kamm K 1.1 passt in die zugeordnete leere Nut. Beim K 1.2 ist der Kamm entfernt, was mit einem X dargestellt ist. K 1.2 entspricht auch einem nicht codierten Stecker.

N 1.1 und K 1.1 sowie N 1.2 und K 1.2 passen immer paarweise zusammen. Der entfernte Kamm K 1.2 kann auch für die Nut N 1.1 verwendet werden, K 1.1 jedoch nicht für N 1.2.

Mit einem einzigen Kamm-/Nutenpaar sind die Codiermöglichkeiten sehr gering, dieses Steckverbindersystem ist in der Praxis nur beschränkt verwendbar.

In den Fig. 6 und 7 werden die gleichen Symbole wie in Fig. 5 verwendet die auf der gleichen Zeile dargestellten Nuten und Kämme sind immer als Kamm-/Nutenpaar verwendbar.

In Fig. 6 sind die Kombinationsmöglichkeiten von zwei Kamm-/Nutenpaaren dargestellt. N 2.1 ohne eingesetzten Keil ist für alle Kammvarianten K 2.1 bis K 2.4 frei, N 2.2 und N 2.3 können neben der zugeordneten Variante noch von K 2.4, welche auch einem nicht codierten Stecker entspricht, benutzt werden.

Hier und im übrigen können die Kombinationen auch ausgehend von den Kämmen beurteilt werden.

In Fig. 7 sind die Kombinationsmöglichkeiten von drei Kamm-/ Nutenpaaren aufgezeigt, wobei die Positionen I, II und III gemäss Fig. 1 und 2 eingezeichnet sind. Fig. 1 entspricht N 3.5. In diese Nutenanordnung kann neben der Kammanordnung K 3.5 noch die Anordnung K 3.8 gesteckt werden, welche einem Stecker ohne Codiersystem entspricht und bei jeder Nutenkombination geht.

Für die Nutenkombination N 3.1 ohne Keil können alle Kammkombinationen K 3.1 bis K 3.8 gesteckt werden. Die Kammkombination K 3.1 ohne entfernten Kamm dagegen kann nur in die Nutenkombination N 3.1 gesteckt werden.

In die Nutenkombination N 3.2 können die Kammkombinationen K 3.2, K 3.5, K 3.6 und K 3.8 gesteckt werden.

Die übrigen Kombinationen der Kamm-/Nutenpaare können entsprechend aus Fig. 7 abgeleitet werden.

Bei vier und mehr Kamm-/Nutenpaaren ergibt sich gegenüber Fig. 7 grundsätzlich nichts neues. Es können entsprechende Darstellungen aufgezeichnet und die Anzahl Codiermöglichkeiten nach der Formel n.(n-1)+1 rechnerisch abgeleitet werden.

## Patentansprüche

1. Steckverbindersystem (S) für mehrpolige elektrische Stecker (40) mit einer Codierung zum Vermeiden eines Steckens in einen dazu nicht passenden Steckdoseneinsatz (14) und zur mehrfachen Nutzung gleicher Steckdoseneinsätze (14) und Standardstecker (46), wobei einheitlich standardisierte, ineinandersteckbare Kamm-/ Nutenpaare (24, 20) ausgebildet, nach den Regeln der Kombinatorik 0,1... oder n Kämme (24) des Steckers (40) entfernt sind, und in 0,1... oder n Nuten (20) der Dose ein Keil (22) lösbar festgeklemmt ist,
dadurch gekennzeichnet, dass
das Codiersystem (26) von dem aus Steckdoseneinsatz (14) und Standardstecker (46) gebildeten Kontaktsystem (48) in Steckrichtung (R) räumlich getrennt, und der Stecker (40) in Steckrichtung (R) ausserhalb der Steckdose durch einen Codierrahmen (10) geführt ist.

2. Steckverbindersystem (S) nach Anspruch 1, dadurch gekennzeichnet, dass der Steckdoseneinsatz (14) und der Standardstecker (46) auswechselbar sind.

3. Steckverbindersystem (S) nach Anspruch 1 oder 2, dadurch gekennzeichnet, dass der Codierrahmen (10) an einem Abdeckrahmen (16) einer Dose oder, eine entsprechende Anzahl, von Codierrahmen (10) an einem Panel mit mehreren Dosen angeformt oder befestigt ist, wobei die Codierrahmen (10) von der dem Kontaktbereich gegenüberliegenden Seite rechtwinklig abkragen.

4. Steckverbindersystem (S) nach einem der Ansprüche 1 bis 3, dadurch gekennzeichnet, dass bei einem Kabel (44) mit 4 bis 8 Polen drei Kamm-/Nutenpaare (24,20), bei einem Kabel mit 10 bis 16 Polen vier Kamm-/Nutenpaare angeordnet sind.

5. Steckverbindersystem (S) nach einem der Ansprüche 1 bis 4, dadurch gekennzeichnet, dass an einer Längsseite eines rechteckig oder quadratisch ausgebildeten Steckergehäuses (12) wenigstens ein längslaufender Kamm (24), an der entsprechenden Längsseite eines Codierrahmens (10) für eine Dose die gleiche Zahl passender Nuten (20) ausgebildet sind.

6. Steckverbindersystem (S) nach einem der Ansprüche 1 bis 5, dadurch gekennzeichnet, dass die Nuten (20) hinterschnitten sind und sich in der Einschieberichtung der Keile (22) vorzugsweise verjüngen.

7. Steckverbindersystem (S) nach einem der Ansprüche 1 bis 6, dadurch gekennzeichnet, dass alle Querschnitte der Kamm-/Nutenpaare (24, 20) geometrisch gleich ausgebildet sind, bevorzugt im wesentlichen rechteckig, quadratisch, halbkreis-, trapez- oder dreieckförmig.

8. Steckverbindersystem (S) nach einem der Ansprüche 1 bis 7, dadurch gekennzeichnet, dass in der Dose eine Stecker- und Steckdosenbefestigung (11) angeordnet ist, welche auf der Steckerseite den Codierrahmen (10) mit Nuten (20) des Codiersystems (26) und auf der Dosenseite, getrennt durch einen Abdeckrahmen (16), im Kontaktbereich einen Kragen (32) für den Steckdoseneinsatz (14), umfasst.

9. Steckverbindersystem (S) nach einem der Ansprüche 1 bis 8, dadurch gekennzeichnet, dass die Kämme (24) einstückig mit dem Steckergehäuse (12) und die die Nuten (20) bildenden Stege (18) einstückig mit dem Codierrahmen (10) ausgebildet, mit diesen verschweisst oder verklebt oder in diese gesteckt sind.

## Claims

1. Plug connection system (S) for multipole electrical plugs (40) with a code to prevent insertion into an incorrect socket insert (14) and for multiple use of the same socket inserts (14) and standard plugs (46), where uniformly standardised interlockable comb/groove pairs (24, 20) are formed, according to the theory of combinations 0, 1 ... or n combs (24) of the plug (40) are removed, and a wedge (22) is removably clamped into 0, 1 ... or n grooves (20) of the socket,
characterised in that
the coding system (26) is physically separated from the contact system (48) consisting of the socket insert (14) and standard plug (46) in the plugging direction (R) and the plug (40) is guided in the plugging direction (R) outside the socket by a coding frame (10).

2. Plug connection system (S) according to claim 1, characterised in that the socket insert (14) and standard plug (46) are exchangeable.

3. Plug connection system (S) according to claim 1 or 2, characterised in that the coding frame (10) is moulded or attached to a cover frame (16) of a socket, or a corresponding number of coding frames (10) are moulded or attached to a panel with several sockets, where the coding frames (10) project at right angles from the side opposite the contact area.

4. Plug connection system (S) according to any of claims 1 to 3, characterised in that for a cable (44) with 4 to 8 poles, three comb/groove pairs (24, 20) are arranged, and for a cable with 10 to 16 poles, four comb/groove pairs are arranged.

5. Plug connection system (S) according to any of claims 1 to 4, characterised in that on a long side of a rectangular or square plug housing (12) is arranged at least one longitudinal comb (24), and on the corresponding long side of a coding frame (10) for a socket are arranged the same number of corresponding grooves (20).

6. Plug connection system (S) according to any of claims 1 to 5, characterised in that the grooves (20) are recessed and preferably taper in the insertion direction of the wedges (22).

7. Plug connection system (S) according to any of claims 1 to 6, characterised in that all cross-sections of the comb/groove pairs (24, 20) are formed geometrically the same, preferably essentially rectangular, square, semicircular, trapezoid or triangular.

8. Plug connection system (S) according to any of claims 1 to 7, characterised in that within the socket is arranged a plug and socket fixing (11), which comprises on the plug side the coding frame (10) with grooves (20) of the coding system (26), and on the socket side, in the contact area, a collar (32) for the socket insert (14) separated by a cover frame (16).

9. Plug connection system (S) according to any of claims 1 to 8, characterised in that the combs (24) are formed in one piece with, are welded or glued to, or are inserted in, the plug housing (12) and the webs (18) forming the grooves (20) are in one piece with the coding frame (10).

## Revendications

1. Système de connection (S) pour prises électriques multipoles (40) possédant une codification pour éviter de l'engager dans un insert de fiche (14) non correspondant, et pour l'utilisation multiple des mêmes inserts de fiches (14) et prises standard (46), des apairements imbriquables bossages/rainures (20, 24) uniformément standardisés étant formés, 0, 1...ou n bossages (24) du connecteur (40) étant enlevés selon les règles mathématiques des combinaisons et, une clavette (22) étant coincée de manière redémontable dans 0, 1... ou n rainures (20) de la fiche,
caractérisé en ce que
le système de codification (26) est, dans la direction de connection (R), périphériquement séparé du système de contact, formé par l'insert de fiche (14) et la prise standard (46), et que la fiche (40) est guidée en dehors de la fiche dans la direction de connection (R) par un cadre de codification (10).

2. Système de connecteurs (S) selon revendication 1, caractérisé en ce que l'insert de fiche (14) et la fiche standard (46) sont interchangeables.

3. Système de connecteurs (S) selon revendication 1 et 2, caractérisé en ce que le cadre de codification (10) ou un nombre correspondant de cadres de codification (10), est monolithique avec le cadre de fermeture (16) d'une prise ou fixé à celui-ci, le cadre de codification (10) étant positionné à angle droit par rapport au côté opposé à la zone de contact.

4. Système de connecteurs (S) selon l'une des revendications 1 à 3, caractérisé en ce que sur un cable (44), possédant 4 à 8 pôles, sont montés trois apairements bossages/rainures (24,20), et que sur un cable (44) possédant 10 à 16 pôles, sont montés quatres apairements bossages/rainures.

5. Système de connecteurs (S) selon l'une des revendications 1 à 4, caractérisé en ce que sur un coté longitudinal d'un boitier de connecteur mâle(12) de forme carrée ou rectangulaire est formé au moins un bossage longitudinal (24), et que le même nombre de rainures (20) de forme correspondante sont disposées sur le coté longitudinal correspondant d'un cadre de codification (10) pour une prise.

6. Système de connecteurs (S) selon l'une des revendications 1 à 5, caractérisé en ce que les rainures (20) sont dégagées à l'arrière et rétrécies dans la direction d'engagement de la clavette (22).

7. Système de connecteurs (S) selon l'une des revendications 1 à 6, caractérisé en ce que toutes les sections des apairements bossage/rainure (24, 20) sont géométriquement identiques, de préférence rectangulaires, carrés, en forme de demi-cercles, trapezoidales ou triangulaires.

8. Système de connecteurs (S) selon l'une des revendications 1 à 7, caractérisé en ce qu'un point d'attache pour prise et fiche (11) est disposé dans la fiche, celui-ci comprenant du côté fiche le cadre de codification (10) avec les rainures (20) du système de codification (26) et, du côté prise, séparé par un cadre de fermeture (16) disposé dans la zone des contacts, un col (32) pour l'insert de fiche (14).

9. Système de connecteurs (S) selon l'une des revendications 1 à 8, caractérisé en ce que les bossages (24) sont monolithiques avec le boitier de fiche (12) et que les pans (18), formant les rainures (20), sont solidaires avec le cadre de codification (10), soudés ou collés à celui-ci ou fixés par encastrure dans dans celui-ci.
